# EUROPÄISCHE PATENTSCHRIFT

(11) **EP 0 960 276 B1**
(45) Veröffentlichungstag und Bekanntmachung des Hinweises auf die Patenterteilung: **27.03.2002**
(21) Anmeldenummer: 97949879.7
(22) Anmeldetag: 06.11.1997
(51) Int. Cl.: F02N 11/08

(54) **SCHALTUNGSANORDNUNG FÜR EIN EINRÜCKRELAIS**
CIRCUIT FOR A LATCHING RELAY
CIRCUIT POUR UN RELAIS D'ENCLENCHEMENT

(30) Priorität: 28.01.1997 DE 19702932
(43) Veröffentlichungstag der Anmeldung: 01.12.1999
(73) Patentinhaber: ROBERT BOSCH GMBH, 70442 Stuttgart (DE)
(72) Erfinder: RENNER, Stefan, D-71287 Weissach (DE); KRAMER, Claus, D-74354 Besigheim (DE); SCHMIDT, Karl-Otto, D-75210 Keltern (DE); DAURER, Uwe, D-71638 Ludwigsburg (DE)
(86) Internationale Anmeldenummer: DE9702599
(87) Internationale Veröffentlichungsnummer: WO9832966

(56) Entgegenhaltungen:
- DE-A- 19 503 536
- US-A- 4 418 289
- US-A- 5 383 428
- PATENT ABSTRACTS OF JAPAN vol. 010, no. 281 (M-520), 25.September 1986 & JP 61 101672 A (HITACHI LTD), 20.Mai 1986,

## Beschreibung

### Stand der Technik

Die Erfindung betrifft eine Schaltungsanordnung für ein zwei Zahnräder in Eingriff bringendes Einrückrelais einer Andrehvorrichtung einer Brennkraftmaschine.

Aus der Druckschrift US 4,418,289 das als nächstliegenden Stand der Technik angesehen wird ist eine Schaltungsanordnung für ein zwei Zahnräder in Eingriff bringendes Einrückrelais einer Andrehvorrichtung einer Brennkraftmaschine bekannt. Nach dem Einschalten der Andrehvorrichtung wird das Relais innerhalb eines ersten Zeitabschnitts vor dem Ineingriffbringen der beiden Zahnräder mit einem maximalen Relaisstrom bestromt. Ein Schaltelement senkt in Zusammenwirkung mit einem Widerstand den Relaisstrom nach dem ersten Zeitabschnitt für die Dauer eines zweiten Zeitabschnitts und vor dem Ineingriffbringen der beiden Zahnräder auf einen bestimmten Stromwert ab. Durch das Absenken des Relaisstroms wird die Einspurgeschwindigkeit des einzuspurenden Zahnrads verringert und dadurch ein möglicher Anschlag und die damit verbundene Anschlagkraft des einzuspurenden Zahnrads am Zahnkranz verringert.

Ein erster Nachteil dieser Schaltungsanordnung ist, dass das einzuspurende Zahnrad mit verringerter Kraft in den Zahnkranz eingespurt und dadurch der Einspurvorgang länger andauert. Ein weiterer Nachteil ist dadurch gegeben, dass vor dem selbsttätigen Hochlauf der angedrehten Brennkraftmaschine wechselnde Momente auf das eingespurte Zahnrad wirken und dieses in Zusammenwirkung mit einer Steilgewindekupplung eine Ausspurkraft erfährt. Dies ist insofern von Nachteil, da durch eine reduzierte Einspur-bzw. Haltekraft des Einrückrelais das eingespurte Zahnrad unter Umständen ausspurt, bevor der eigentliche Anlaßvorgang beendet ist.

Aus der Druckschrift DE 195 035 36 ist eine Schaltungsanordnung für ein Einrückrelais bekannt, die eine den Betriebsstrom eines Hilfsrelais beeinflussende Steuer- und/oder Regelschaltung aufweist. Das Hilfsrelais im Stand der Technik dient dazu, den während des Startvorgangs einer Brennkraftmaschine über die Relaisspule des Einrückrelais fließenden Strom von einem Zündstart- beziehungsweise Fahrtschalter zu entkoppeln. Das geschieht dadurch, daß das Hilfsrelais den für das Einrückrelais notwendigen Strom schaltet, der ca. 80 bis 100 A betragen kann. Hierbei benötigt das Hilfsrelais einen im Verhältnis zum Einrückrelaisstrom kleineren Betriebsstrom, der mit dieser Ausführung über den Zündstart- beziehungsweise Fahrtschalter geschaltet werden kann.

Durch den gesteuerten beziehungsweise geregelten Strom ist es möglich, das Hilfsrelais hinsichtlich seiner Baugröße zu verkleinern.

Bei der im Stand der Technik bekannten Ausführung ist nachteilig, daß nur der Betriebsstrom des Hilfsrelais gesteuert oder geregelt werden kann. Eine Regelung des Stroms des Einrückrelais ist nicht vorgesehen. Demzufolge arbeitet das Einrückrelais während des Startvorganges einer Brennkraftmaschine stets mit einem konstanten Strom, der so bemessen ist, daß das Einrückrelais in jedem Fall eine ausreichende magnetische Kraft entwickelt. Ein wesentlicher Nachteil der bekannten Ausführung ergibt sich aufgrund einer hyperbolischen Kraft-Wegkennlinie eines Relais, nämlich bei kleiner werdendem Luftspalt wird eine unnötig hohe Beschleunigung des Einrückrelaisankers erzielt. Da der Einrückrelaisanker mittels einer Hebelmechanik das Antriebsritzel der Andrehvorrichtung axial bewegt, ergibt sich folglich auch eine hohe Beschleunigung des Antriebsritzels. Ist bei einem Startvorgang das Antriebsritzel relativ zum anzutreibenden Zahnrad so gestellt, daß sich zwei Zähne der jeweiligen Zahnräder direkt gegenüberstehen, können die beiden Zahnräder nicht in Eingriff zueinander gebracht werden. Trifft dabei das über das Einrückrelais und den Hebelmechanismus sehr stark beschleunigte Antriebsritzel auf das anzutreibende Zahnrad, so müssen beim Auftreffen der beiden Zahnräder sehr hohe Kräfte kompensiert werden. Diese hohen Kräfte können zu einer vollständigen Zerstörung der Zahnradzähne führen.

Weiterhin sind im Stand der Technik Vorrichtungen bekannt, die bei einem Aufeinandertreffen zweier Zahnradzähne ein Zahnrad relativ zum anderen drehen. Diese Einrichtungen sind als Einspurgetriebe bekannt. Nachteilig ist hierbei, daß das relativ zu einem Zahnrad bewegte Antriebsritzel mit einem Einrückrelais über eine Hebelmechanik -wie bereits erwähnt- sehr stark beschleunigt wird. Demzufolge wird der Zahnradverschleiß durch die Kombination der hohen Kräfte, die über das Einrückrelais zum Antriebsritzel übertragen werden, und der Drehbewegung, die über das Einspurgetriebe herbeigeführt wird, noch erhöht, da die beiden Zahnradelemente durch die Kraft und die Drehbewegung aneinanderreiben. Das führt zu dem bekannten "Ratschen".

Eine weitere Ausführungsform im Stand der Technik ist bekannt, bei der der Startermotor der Andrehvorrichtung die Aufgabe des Einspurgetriebes übernimmt. Treffen bei dieser Ausführungsform die Zähne des Antriebsritzels auf die des anzutreibenden Zahnrads, so wird der Motor der Andrehvorrichtung mit seinem Nennstrom bestromt, so daß das Antriebsritzel relativ zum anzutreibenden Zahnrad schnell drehbewegt und eingespurt wird. Die durch das Einrückrelais auf das Antriebsritzel wirkende Kraft in Kombination mit der hohen Motordrehzahl führt zu einem hohen Verschleiß oder gar zu deren Zerstörung, hervorgerufen durch das "Ratschen" der Zahnradelemente.

Bei Fahrzeugen, die im Zuge der Benzin-Verbrauchsminderung für einen Start-Stopp-Betrieb vorgesehen sind und demzufolge eine erhöhte Anzahl von Startvorgängen aufweisen, wäre die Lebensdauer der Andrehvorrichtung gering.

### Vorteile der Erfindung

Die Erfindung betrifft eine Schaltungsanordnung für ein zwei Zahnräder in Eingriff bringendes Einrückrelais einer Andrehvorrichtung einer Brennkraftmaschine, mit einem Schaltelement, das einen Relaisstrom nach einem ersten Zeitabschnitt vor dem Ineingriffbringen der beiden Zahnräder auf einen bestimmten Stromwert während eines zweiten Zeitabschnittes absenkt, dadurch gekennzeichnet, daß das Schaltelement eine Steuer- und Regelvorrichtung ist, die in einem dritten Zeitabschnitt den Relaisstrom auf einen vorbestimmten Wert erhöht, wobei der dritte Zeitabschnitt beginnt, wenn das eine Zahnrad das andere erreicht.

Die erfindungsgemäße Schaltungsanordnung hat den Vorteil, daß die vorgesehene Steuer- und Regelvorrichtung den Relaisstrom nach einem ersten Zeitabschnitt vor dem Ineingriffbringen der beiden Zahnräder während eines zweiten Zeitabschnitts auf einen vorbestimmten Stromwert absenkt, wodurch geringere magnetische Kräfte entstehen, die auf den Relaisanker wirken. Durch die hyperbolische Kraft-Wegkennlinie des Relais wird bei einem kleiner werdenden Luftspalt zwischen Relaisanker und Relaisspule und gleichzeitig geringer werdendem Relaisstrom eine unnötig hohe Beschleunigung des Antriebsritzels vermieden.

Durch die Erhöhung des Relaisstroms im dritten Zeitabschnitt wird vorteilhafter Weise eine Erhöhung der Einspurkraft erreicht. Dadurch ist einerseits die Einspurgeschwindigkeit erhöht und dadurch der eigentliche Einspurvorgang beschleunigt, andererseits bleibt das eingespurte Zahnrad sicher im Eingriff mit dem Zahnradkranz. Letzteres ist insbesondere dann von Vorteil, wenn die Brennkraftmaschine vor dem sicheren Selbstlauf noch wechselnde Momente am eingespurten Zahnrad bewirkt und durch den erhöhten Relaisstrom und die damit erhöhte Einrückhaltekraft das eingespurte Zahnrad am Ausspuren gehindert wird.

Daraus ergibt sich für die Andrehvorrichtung eine Verschleißminderung durch geringere Kräfte, die beim Aufeinandertreffen der Zahnradelemente wirken, so daß für das Starterritzel und den Zahnradkranz eine Lebensdauerverlängerung erzielt wird. Dadurch lassen sich die möglichen Startanzahlen dieser Andrehvorrichtung auf den 5- bis 10-fachen Wert steigern.

Weiterhin wird mit der erfindungsgemäßen Schaltungsanordnung eine Geräuschreduzierung beim Einspuren des Antriebsritzels in das anzutreibende Zahnrad erreicht. Die Geräuschreduzierung erfolgt dadurch, daß bei einem Aufeinandertreffen der Zähne der Andrehmotor der Andrehvorrichtung mit einer stark verminderten Drehzahl dreht, so daß das sogenannte "Ratschen" der beiden Zahnradelemente vermieden wird.

Ein weiterer Vorteil folgt daraus, daß das Antriebsritzel während des zweiten Zeitabschnitts weniger stark beschleunigt wird, wobei bei einem Anschlag des Antriebsritzels an einer geeigneten Ritzelwegbegrenzungseinrichtung, beispielsweise einem auf der Rotorwelle angebrachten Anschlagring, keine hohen Kräfte entstehen, die das Antriebsritzel "zurückprellen". Das heißt, der Einspurvorgang wird bei einer "Zahn-auf-Lücke"-Stellung der beiden Zahnräder sicher durchgeführt; so daß das Ritzel nicht durch große, bei einem Auftreffen des Ritzels auf den Anschlagring auftretende Kräfte in seiner Einrückbewegung zurückgeworfen und dabei eventuell wieder aus dem anzutreibenden Zahnrad ausgespurt wird.

In einer vorteilhaften Ausgestaltung der Erfindung ist vorgesehen, daß die Steuer- und Regelvorrichtung mittels einer einzigen Ansteuerendstufe sowohl den Strom des Einrückrelais als auch den des Andrehmotors während des Einrückvorganges steuert beziehungsweise regelt. Dabei ist die Relaiswicklung so ausgelegt, daß die Windungsanzahl reduziert wird bei gleichzeitiger Vergrößerung des Leiterquerschnitts. Daraus läßt sich die gleiche Kraft-Wegkennlinie des Relais ableiten wie die bei einem Standard-Relais, jedoch muß dazu der Relaisstrom auf eine Stromstärke in der Größenordnung 100 A bis 150 A erhöht werden, wobei der Relaisstrom selbstverständlich durch die erfindungsgemäße Schaltungsanordnung gesteuert und geregelt wird.

Das Relais wird in dieser Ausführungsform, beispielsweise bei einem Reihenschlußmotor, in Serie mit der Erregerwicklung beziehungsweise Ankerwicklung geschaltet.

Erreicht bei einem Startvorgang der Relaisstrom eine Höhe, die zum Anlaufen des Rotors notwendig ist, "fließt" der Relaisstrom durch die oben erwähnte Serienschaltung der Relaiswicklung und der Erregerwicklung beziehungsweise Ankerwicklung und der Rotor setzt sich mit einer geringeren Drehzahl in Bewegung. Dadurch, daß das Antriebsritzel auf der Rotorwelle drehfest angebracht ist, dreht sich beim Einrückvorgang das Antriebsritzel relativ zum anzutreibenden Zahnrad und kann dabei in eine Lücke zwischen zwei Zähnen des anzutreibenden Zahnrades einspuren.

Durch eine weitere vorteilhafte Ausgestaltung der Erfindung ergibt sich eine Ausführungsform, die sich dadurch auszeichnet, daß sowohl der Relaisstrom als auch der Startermotorstrom entkoppelt voneinander geregelt beziehungsweise gesteuert werden können, wobei sowohl eine zeitliche Entkopplung der Axial- und Drehbewegung des Ritzels als auch eine kräftemäßige Entkopplung erfolgen kann. Es ist dadurch in vorteilhafter Weise möglich, eine höhere Axialkraft zum Einrücken beziehungsweise Einspuren des Antriebsritzels aufzubringen bei gleichzeitiger Reduzierung des Antriebsdrehmoments des Rotors.

Weitere vorteilhafte Ausgestaltungen der Erfindung ergeben sich aus den Unteransprüchen.

### Zeichnung

Die Erfindung wird anhand von Ausführungsbeispielen mit Bezug auf die Zeichnungen näher erläutert. Dabei zeigen:
- Figur 1: eine Andrehvorrichtung einer Brennkraftmaschine in Verschaltung mit einem ersten Ausführungsbeispiel der Schaltungsanordnung,
- Figur 2: eine grafische Darstellung des zurückgelegten axialen Weges des Antriebsritzels, des Motorstroms und der pulsweitenmodulierten Relaisspannung über der Zeit, wobei sich der jeweilige Graph daraus ergibt, daß die Andrehvorrichtung mit der Schaltungsanordnung gemäß Figur 1 betrieben wird,
- Figur 3: ein Blockschaltbild einer Andrehvorrichtung einer Brennkraftmaschine in Verschaltung mit einem zweiten Ausführungsbeispiel der Schaltungsanordnung,
- Figur 4: eine grafische Darstellung des zurückgelegten axialen Weges des Antriebsritzels, des Motorstroms und des Relaisstroms über der Zeit, wobei sich der jeweilige Graph daraus ergibt, daß die Andrehvorrichtung mit der Schaltungsanordnung gemäß Figur 3 betrieben wird,
- Figur 5: ein Blockschaltbild einer Andrehvorrichtung einer Brennkraftmaschine in Verschaltung mit einem dritten Ausführungsbeispiel der Schaltungsanordnung,
- Figur 6: eine grafische Darstellung des zurückgelegten axialen Weges des Antriebsritzels, des Motorstroms und des Relaisstroms über der Zeit, wobei sich der jeweilige Graph daraus ergibt, daß die Andrehvorrichtung mit der Schaltungsanordnung gemäß Figur 5 betrieben wird,
- Figur 7: ein Blockschaltbild einer Andreheinrichtung einer Brennkraftmaschine in Verschaltung mit einem weiteren Ausführungsbeispiel der Schaltungsanordnung, und
- Figur 8: eine grafische Darstellung des zurückgelegten axialen Weges des Antriebsritzels, des Motorstroms und des Relaisstroms über der Zeit, wobei sich der jeweilige Graph daraus ergibt, daß die Andrehvorrichtung mit der Schaltungsanordnung gemäß Figur 7 betrieben wird.

### Ausführungsbeispiele

Für das erste und zweite Ausführungsbeispiel der Andrehvorrichtung einer Brennkraftmaschine ist beispielhaft ein Schub-Schraubtrieb-Starter ohne Vorgelege vorgesehen. Das heißt, das Einspuren des Antriebsritzels in den anzutreibenden Zahnradkranz erfolgt bei einem Schub-Schraubtrieb-Starter in axialer Richtung, wobei das Antriebsritzel verschiebbar auf der Rotorachse des Andrehmotors geführt ist und die axiale Verschiebung gleichzeitig die Drehbewegung des Ritzels auf der Rotorwelle hervorruft. Beispielsweise erfolgt dies bei einem mechanischen Einspurgetriebe durch ein auf der Rotorachsenoberfläche eingebrachtes Steilgewinde, in das ein Mitnehmer eingreift, der durch die Axialbewegung des Ritzels die Drehbewegung des Antriebsritzels auf der Rotorachse bewirkt, da die Drehbewegung des auf der Rotorwelle drehfest angebrachten Ritzels unmittelbar vom Motor ausgeht. In dieser beispielhaften Ausführung des Schub-Schraubtrieb-Starters ohne Vorgelege ist das Antriebsritzel zwar verschiebbar auf der Rotorachse angebracht, ist aber beim Andrehvorgang direkt über die Rotorwelle angetrieben, wodurch sich das Ritzel mit gleicher Drehzahl wie der Rotor des Andrehmotors dreht.

Für das dritte und vierte Ausführungsbeispiel wird beispielhaft ebenfalls der erwähnte Schub-Schraubtrieb-Starter ohne Vorgelege angenommen, jedoch kann hierbei auf ein mechanisches Einspurgetriebe verzichtet werden. Das heißt, daß das Antriebsritzel während eines Einrückvorgangs auf der Rotorachse nicht drehbewegt werden muß.

Weiterhin ist für die eingangs angeführten Ausführungsbeispiele ein Reihenschlußmotor vorgesehen, das heißt, eine Ankerwicklung und eine Erregerwicklung des Andrehmotors sind in Serie geschaltet. Selbstverständlich sind jedoch auch Ausführungsformen mit permanenterregtem Motor denkbar. Auch sind Ausführungsvarianten der Andrehvorrichtung denkbar, die ein zwischen Rotorachse und Antriebsritzel angebrachtes Vorgelege, welches die Motordrehzahl in geeigneter Weise auf eine andere Drehzahl, mit der das Ritzel angetrieben wird, übersetzt. Natürlich ist es auch denkbar, daß für die Andrehvorrichtung auch andere Ausführungsformen möglich sind. Es wird also deutlich, daß die erfindungsgemäße Schalcungsanordnung auf alle gängigen Startertypen anwendbar ist.

Figur 1 zeigt eine Andrehvorrichtung 1, die eine Steuervorrichtung 2, welche Bestandteil einer hier nicht dargestellten komplexen Startvorgang-Steuereinrichtung ist, und einen Starter 3 einer Brennkraftmaschine, von der hier lediglich ein anzutreibende Zahnkranz 6 dargestellt ist, umfaßt. Weiterhin ist ein Zündstart- beziehungsweise Fahrtschalter -im folgenden als Startschalter 4 bezeichnet- und eine Batterie 5 eines hier nicht dargestellten Kraftfahrzeugs dargestellt.

Der Starter 3 umfaßt ein Einrückrelais 7, einen Andrehmotor 51, ein Einspurgetriebe 52 sowie eine Kontaktbrücke 10.

Das Einrückrelais 7 setzt sich aus einem Relaisanker 8, einer Einzugswicklung 9 und einer Haltewicklung 53 zusammen. Die Kontaktbrücke 10 ist über das Einrückrelais betätigbar. Das Einrückrelais 7 ist durch einen Steg 11 innerhalb eines Gehäuses 12 des Starters 3 gehalten. Zwischen Steg 11 und einem Ring 13 ist auf einem Relaisanker 8 eine Rückstellfeder 14 vorgesehen. Am Ende des Relaisankers 8 ist ein Einrückhebel 15 angelenkt. Der Einrückhebel 15 ist in einem Lager 16, das am Gehäuse 12 befestigt ist, schwenkbeweglich gelagert. Der Einrückhebel 15 steht weiterhin in Verbindung mit einem Führungsring 17. Der Führungsring 17 ist auf einem Fortsatz 18, der Bestandteil eines Rollenfreilaufs 19 ist, verschieblich gelagert. Auf den Umfangsflächen des Fortsatzes 18 ist eine Einspurfeder 20 angebracht. Dem Rollenfreilauf 19 ist das Antriebsritzel 21 zugeordnet. Der Rollenfreilauf 19 ist auf einer Rotorwelle 22, die Bestandteil des Andrehmotors 51 ist, in Rotorwellen-Längserstreckung verschieblich aufgebracht. Auf der Rotorwelle 22 ist ein Anschlagring 23 so angebracht, daß die Verschiebbarkeit des Rollenfreilaufs 19 in Rotorwellen-Längsrichtung begrenzt wird, jedoch ein Ineingriffbringen des Antriebsritzels 21 mit dem Zahnkranz 6 möglich ist. Auf der Rotorwellenoberfläche ist ein Steilgewinde 24 eingearbeitet, in das ein hier nicht dargestellter Mitnehmer des Rollenfreilaufs 19 eingreift. Weiterhin ist auf der Rotorwelle 22 ein Anker 25 angebracht. Dem Anker 25 ist ein Kommutator 26 zugeordnet, auf dem durch Federdruck belastete Kohlebürsten 27 aufliegen. Der Kommutator 26 steht in bekannter Weise in leitender Verbindung mit einer Ankerwicklung 27. In einem Abstand, als Luftspalt 28 bezeichnet, ist dem Anker 25 eine Erregerwicklung 29, die auf einem Polschuh 30 angebracht ist, zugeordnet.

Im Gehäuse 12 des Starters 3 sind weiterhin Lager 31 eingebracht, in denen die Rotorwelle 22 drehbar, im wesentlichen aber axial unverschieblich gelagert ist.

Die der Andrehvorrichtung 1 zugeordnete Steuervorrichtung 2 ist in elektrischer Verbindung mit dem Starter 3 so verschaltet, daß sie einerseits mit dem Startschalter 4 und andererseits mit einem Kontakt 32 der Einzugswicklung 9 und der Haltewicklung 53 in leitender Verbindung steht.

Die grafische Darstellung in Figur 2 zeigt im oberen Diagramm einen qualitätiven Verlauf der Relaisspannung Uᵣ₁ über der Zeit t, im mittleren Schaubild einen qualitativen Verlauf des Motorstroms Iₘ₁ über der Zeit sowie im unteren Diagramm den Weg s, den das Antriebsritzel 21 in axialer Richtung auf der Rotorwelle 22 zeitabhängig zurückgelegt hat.

Figur 3 zeigt das zweite Ausführungsbeispiel der erfindungsgemäßen Schaltungsanordnung, wobei -wie bereits eingangs erwähnt- der Starter 3 in der gleichen Ausführungsform wie im ersten Ausführungsbeispiel vorliegt, daher werden seine Bestandteile nicht wieder beschrieben, so daß hier nur auf Abwandlungen der Schaltungsanordnung in bezug auf das Ausführungsbeispiel 1 eingegangen wird.

Figur zeigt 3 zeigt eine Andrehvorrichtung 1a, die eine Steuervorrichtung 2a, den Starter 3, den Startschalter 4, einen Batterieanschluß 34 und einen Stromsensor 33 umfaßt.

Die Steuervorrichtung 2a ist wie die Steuervorrichtung 2 in Figur 1 mit der Andrehvorrichtung 1a verschaltet, indem sie einerseits mit dem Startschalter 4 und andererseits mit dem Relaiskontakt 32 elektrisch leitend in Verbindung steht. Weiterhin ist ein Stromsensor 33 angebracht, der zwischen der elektrischen Verbindung der Steuervorrichtung 2a und dem Relaiskontakt 32 angeordnet ist. Der Stromsensor 33 ist über eine elektrische Verbindung 35 mit einem Rückkoppeleingang 36 der Steuervorrichtung 2a verbunden. Die Steuervorrichtung 2a ist hier als Zweipunkt-Regler 37 ausgebildet.

Die grafischen Darstellungen in Figur 4 zeigen im oberen Diagramm einen qualitativen Verlauf des Relaisstrom Iᵣ₂ in Abhängigkeit der Zeit t, im mittleren Diagramm einen zeitabhängigen, qualitativen Verlauf des Motorstroms Iₘ₂ und im unteren Diagramm einen qualitativen Verlauf des axialen Ritzelweges s über der Zeit t.

Figur 5 zeigt eine Andrehvorrichtung 1b mit einem dritten Ausführungsbeispiel der Schaltungsanordnung in Verschaltung mit einem Starter 3b, wobei hier der Starter 3b ein abgewandeltes Einrückrelais 7b aufweist. Weiterhin zeigt die Andrehvorrichtung 1b in Figur 5 einen Startschalter 4, eine Steuervorrichtung 2b und einen Batterieanschluß 34.

Die Abwandlung des Einrückrelais 7b in bezug auf das Einrückrelais 7 in Figur 1 besteht darin, daß die Windungszahl der Einzugswicklung 9b reduziert ist, jedoch der Leiterquerschnitt der Einzugswicklung 9b vergrößert ist. Es ergibt sich somit ein erhöhter Strombedarf des Einrückrelais 7b, um die gleiche Kraft wie die eines Einrückrelais 7 aus Figur 1 aufzubringen. Die benötigte Stromstärke liegt beispielsweise im Bereich zwischen 100 A bis 150 A. Für die Steuervorrichtung 2b ergibt sich die gleiche Funktionsweise wie die der Steuervorrichtung 2 aus Figur 1, wobei jedoch eine hier nicht dargestellte Ansteuerendstufe, die Bestandteil der Steuervorrichtung 2b ist, für eine erhöhte Stromtragfähigkeit ausgebildet ist.

Bei der hier dargestellten Ausführung des Starters 3b besteht eine Abwandlung darin, daß die Einspurfeder 20 -wie in Figur 1 dargestellt- entfallen kann. Diese Abwandlung resultiert aus der Funktion der Andrehvorrichtung 1b, auf die aber zu einem späteren Zeitpunkt eingegangen wird.

Die grafischen Darstellungen in Figur 6 zeigen im oberen Diagramm einen qualitativen Verlauf eines Relaisstroms Iᵣ₃ in Abhängigkeit der Zeit t, im mittleren Diagramm einen qualitativen, zeitabhängigen Verlauf eines Motorstroms Iₘ₃ des abgewandelten Starters 3b aus Figur 5 und das untere Diagramm einen qualitativen Verlauf des Weges s, den das Antriebsritzel 21 des Starters 3b axial und zeitabhängig zurücklegt.

Figur 7 zeigt das vierte Ausführungsbeispiel der erfindungsgemäßen Schaltungsanordnung einer Andrehvorrichtung 1c, die einen Batterieanschluß 34, einen Startschalter 4, eine Steuervorrichtung 2c und einen Starter 3c umfaßt.

Der Starter 3c weist im Vergleich zu dem Starter 3 aus Figur 1 eine Abwandlung auf, die sich dadurch auszeichnet, daß auf die Einspurfeder 20 -aus Figur 1- vorteilhafterweise verzichtet werden kann. Weiterhin weist der Starter 3c einen zusätzlichen Anschluß 38 auf, der mit einem zweiten Ausgang 39 der Steuervorrichtung 2c elektrisch verbunden ist. Der zweite Ausgang 39 ist ein Ansteuerausgang für den Startermotor 51.

Ansonsten wird auf die Bestandteile des Starters 3 aus Figur 1 verwiesen.

Die grafischen Darstellungen in Figur 8 zeigen im oberen Diagramm einen qualitativen Verlauf eines Relaisstroms Iᵣ₄ über der Zeit t, das mittlere Diagramm einen qualitativen Verlauf eines Motorstroms Iₘ₄ über der Zeit t und das untere Diagramm einen zeitabhängigen, qualitativen Verlauf des axialen Ritzelweges s.

Im folgenden wird anhand der Ausführungsbeispiele die jeweils dazugehörende Funktionsweise erläutert.

Wird der in Figur 1 dargestellte Startschalter 4 in Folge eines gewünschten Anlaßvorganges der Brennkraftmaschine betätigt, so liegt über dem geschlossenen Startschalter 4 die Batteriespannung an der Steuervorrichtung 2 an. Die Steuervorrichtung 2 stellt ein Ansteuersignal in pulsweitenmodulierter Form mit fester Taktfrequenz zur Verfügung. Das Pulsbreitenverhältnis D, das die Einschaltdauer eines Schalttransistors im Verhältnis zur Taktperiodendauer innerhalb einer Taktperiode angibt, wird in einem ersten Zeitabschnitt 40 -in Figur 2 im oberen Diagramm dargestellt- zu "1" gesetzt. Das heißt, die Einschaltdauer entspricht der Periodendauer der Taktfrequenz. In diesem ersten Zeitabschnitt 40, bei dem das Pulsbreitenverhältnis D = 1 ist, schaltet ein Schalttransistor, der Bestandteil der Steuervorrichtung 2 ist, die volle Batteriespannung an das Einrückrelais 7 durch, so daß der Relaisstrom entsprechend den durchflossenen ohmschen Widerständen und Induktivitäten ansteigt. Das Einrückrelais 7 entwickelt in diesem Zeitabschnitt 40 die volle Relaiskraft, die zum "Losreißen", beispielsweise bei geringer Luft-Außentemperatur, des Relaisankers 8 und auch zur Überwindung der Haftreibung und der ersten Federkräfte, notwendig ist.

In diesem Zeitabschnitt 40 wird der Relaisanker 8 im Bild nach rechts bewegt, also in die Einzugswicklung 9 des Einrückrelais 7 hineingezogen. Dieser Vorgang bewirkt, daß der Einrückhebel 15 um sein Lager 16 im Uhrzeigersinn schwenkbewegt wird, wodurch der Einrückhebel 15 den Rollenfreilauf 19 zusammen mit dem Antriebsritzel 21 mit Hilfe des Führungsrings 17 im Bild nach links, also in Richtung des Zahnkranzes 6 bewegt wird. Es ergibt sich dadurch für das Antriebsritzel 21 ein zurückgelegter Weg s, wie er zeitabhängig in Figur 2 im unteren Diagramm dargestellt ist.

Es folgt nun ein zweiter Zeitabschnitt 41, während dem das Pulsbreitenverhältnis D auf einen Wert kleiner 1 herabgesetzt wird, so daß der Relaisstrom auf einen Wert absinkt, der geringer als der Relaisstrom im ersten Zeitabschnitt 40 ist.

In diesem Zeitabschnitt 41 wird der Relaisanker 8 mit verminderter Kraft in die Einzugswicklung 9 des Einrückrelais 7 hineingezogen, wodurch sich das Antriebsritzel 21 mit reduzierter Geschwindigkeit dem Zahnkranz 6 nähert. Die Länge des zweiten Zeitabschnitts 41 muß so bemessen sein, daß das Antriebsritzel 21 in jedem Fall den Zahnkranz 6 erreicht. Der Relaisanker 8 des Einrückrelais 7 ist dabei so tief in die Einzugswicklung 9 hineingezogen, daß er über ein Gestänge, welches in Figur 1 gestrichelt dargestellt ist und mit der Kontakbrücke 10 in mechanischer Verbindung steht, die Kontaktbrücke 10 schließt, so daß eine leitende Verbindung zwischen der Batterie 5 und der Erregerwicklung 29 entsteht. Gleichzeitig wird über die geschlossene Kontaktbrücke 10 die Haltewicklung 53 eingeschaltet und die Einzugswicklung 9 kurzgeschlossen.

Durch den über die Kontaktbrücke 10 fließenden Motorstrom Iₘ₁ wird die Drehbewegung des Ankers 25 hervorgerufen, wodurch über die Rotorwelle 22 und das Antriebsritzel 21 die Drehbewegung des Ankers 25 auf den Zahnkranz 6 übertragen wird. Gleichzeitig mit Beginn der Drehbewegung des Ankers 25 wird in einem dritten Zeitabschnitt 42 das Pulsbreitenverhältnis D innerhalb der Steuervorrichtung 2 wieder auf den Wert D = 1 gesetzt. Dadurch kann das Einrückrelais 7 wieder seine volle Kraft entfalten, damit das Antriebsritzel 21 sicher in Eingriff mit dem Zahnkranz 6 bleibt.

Ergibt sich während des Einspurvorganges eine Antriebsritzelstellung, die es nicht ermöglicht, daß das Antriebsritzel 21 mit dem Zahnkranz 6 in Eingriff gebracht werden kann -stehen sich beispielsweise zwei Zähne der Zahnradelemente direkt gegenüber-, wird durch die Bewegung des Einrückhebels 15 nach links die Federkraft der Einspurfeder 20 überwunden und über das Einspurgetriebe 52 das Antriebsritzel in eine Drehbewegung versetzt. Das erfolgt durch eine Bewegung des Führungsrings 17 nach links im Zusammenwirken mit dem hier nicht dargestellten Mitnehmer, der in das Steilgewinde 24 eingreift, wodurch die Drehbewegung des Antriebsritzels 21 in eingangs beschriebener Art erfolgt und dadurch ein Ineingriffbringen des Antriebsritzels 21 mit dem Zahnkranz 6 ermöglicht wird.

Ist der Startvorgang der Brennkraftmaschine zunächst beendet, das heißt, wird kein Drehmoment vom Starter 3 zum Zahnrad 6 übertragen, erfolgt die Drehmomentübertragung vom Zahnkranz 6 zum Antriebsritzel 21, wird das Antriebsritzel 21 in einer im Stand der Technik bekannten Weise über den Rollenfreilauf 19 wieder ausgespurt. Eine Drehmomentübertragung vom Zahnkranz 6 zum Antriebsritzel 21 erfolgt dann, wenn die Drehzahl der Brennkraftmaschine größer als die des Andrehmotors 51 ist. Nach dem Anlaßvorgang kehren alle mechanischen Elemente, die zum Startvorgang verschwenkt oder bewegt wurden, wieder in ihre Ausgangsstellung zurück und der Motor- und Relaisstrom werden abgeschaltet. Der Relaisstrom wird über den Startschalter 4 abgeschaltet, so daß das Einrückrelais 7 "abfällt" und dabei die Kontaktbrücke 10 öffnet.

Das in Figur 3 dargestellte Ausführungsbeispiel der Schaltungsanordnung hat in bezug auf die mechanischen Komponenten des Starters 3 den gleichen Funktionsablauf wie der in Figur 1 dargestellte Starter 3. Insofern wird nur die Funktionsweise der Steuervorrichtung 2a erläutert.

Für den gewünschten Startvorgang wird der Startschalter 4 geschlossen, so daß eine leitende Verbindung zwischen der Batterie -dargestellt durch den Batterieanschluß 34- mit der Steuervorrichtung 2a hergestellt wird. Im Gegensatz zu der Steuervorrichtung 2 in Figur 1 wird der Relaisstrom Iᵣ₂ nicht über die pulsweitenmodulierte Relaisspannung verändere, sondern durch einen hier verwendeten im Stand der Technik bekannten Zweipunkt-Regler 37.

Der Zweipunkt-Regler 37 erlaubt es, den Relaisstrom Iᵣ₂ auf zwei Werte einzustellen. In vorteilhafter Weise ermöglicht es der Zweipunkt-Regler 37 mittels eines Stromsensors 33, der über eine elektrische Verbindungsleitung 35 mit dem Rückkoppeleingang des Zweipunkt-Reglers 37 verbunden ist, den von der Steuervorrichtung 2a vorgegebenen Stromwert mittels des Stromsensors 33 zu erfassen und den Istwert dem Sollwert des Stromes Iᵣ₂ anzupassen.

Im oberen Diagramm in Figur 4 ist der Relaisstrom Iᵣ₂ dargestellt. Für den Startvorgang im ersten Zeitabschnitt 40 stellt sich ein Stromwert ein, der sich zwangsweise nach der angelegten Batteriespannung an das Einrückrelais 7 in Abhängigkeit der ohmschen Widerstände und Induktivitäten ergibt. Das Einrückrelais 7 entwickelt dabei die zum "Losreißen" des Relaisankers 8 benötigte Kraft.

Während dem nun folgenden zweiten Zeitabschnitt reduziert der Zweipunkt-Regler 37 den Relaisstrom Iᵣ₂ auf einen niedrigeren Wert. Ist das Antriebsritzel 21 vollständig in den Zahnkranz 6 eingespurt, beginnt der dritte Zeitabschnitt 42, während dem der Zweicunkt-Regler 37 den Relaisstrom Iᵣ₂ wieder auf den erhöhten Wert anhebt. Gleichzeitig wird mit Beginn des dritten Zeitabschnitts der Motorstrom Iₘ₂ über die Kontaktbrücke 10 eingeschaltet, so daß der eigentliche Andrehvorgang der Brennkraftmaschine abläuft.

Für den Fall einer Zahn-auf-Zahn-Stellung, wie bereits im ersten Ausführungsbeispiel beschrieben, erfolgt analog zum ersten Ausführungsbeispiel eine mechanische Antriebsritzelverdrehung.

Ist der Startvorgang abgeschlossen, wird in bekannter Weise das Antriebsritzel 21 aus dem Zahnkranz 6 ausgespurt, wobei alle mechanischen Komponenten des Starters 3 in ihre Ausgangslage zurückgebracht werden. Dabei werden -wie im ersten Ausführungsbeispiel beschrieben- der Motor- und der Relaisstrom abgeschaltet.

Anhand von Figur 5 wird im folgenden die Funktion des dritten Ausführungsbeispiels beschrieben.

Für das dritte Ausführungsbeispiel der Schaltungsanordnung 2 wird ein abgewandelter Starter 3b eingesetzt.

Die Abwandlung des Starters 3b besteht darin, die Einzugswicklung 9b des Einrückrelais 7b so zu verändern, daß die gleiche Kraft-Wegkennlinie wie bei einem Einrückrelais 7 nach Figur 1 gewährleistet ist, dazu jedoch eine höhere Stromstärke des Relaisstroms Iᵣ₃ notwendig ist. Das geschieht, wie bereits erwähnt, durch eine Reduzierung der Windungsanzahl der Einzugswicklung 9b bei einer gleichzeitigen Vergrößerung des Leiterquerschnittes.

Wie bei den vorangegangenen Ausführungsbeispielen ist die Einzugswicklung 9b in gleicher Weise mit der Erregerwicklung 29 sowie der Ankerwicklung 27 in Serie geschaltet. Durch den erhöhten Strombedarf des Einrückrelais 7b, der schaltungsgemäß auch über die Erregerwicklung 29 und die Ankerwicklungen 27 "fließt", ist es in vorteilhafter Weise möglich, daß der Anker des Starters 3b mit stark verringerter Drehzahl während des Einspurvorganges des Antriebsritzels 21 in den Zahnkranz 6 dreht. Durch diese vorteilhafte Ausgestaltung kann die Einspurfeder 20, die in Figur 1 dargestellt ist, bei diesem dritten Ausführungsbeispiel entfallen, ebenso kann auf das Steilgewinde 24 verzichtet werden, das heißt, das Einspurgetriebe 52 kann entfallen. Dabei muß jedoch gewährleistet sein, daß das Antriebsritzel 21 auf der Rotorwelle 22 weiterhin axial verschieblich bleibt, jedoch geeignete Maßnahmen getroffen werden müssen, damit das Antriebsritzel 21 zwangsweise bei einer Drehbewegung des Ankers mitgedreht wird.

Um dieses Ausführungsbeispiel praktisch realisieren zu können, ist es notwendig, die nicht dargestellte Ansteuerendstufe der Steuervorrichtung 2b mit erhöhter Stromtragfähigkeit auszubilden.

Die Funktionsweise dieses dritten Ausführungsbeispiels ergibt sich aus dem vorher Gesagten derart, daß bei einer Betätigung des Startschalters 4 das Einrückrelais 7b in bekannter Weise betätigt wird, so daß die axiale Bewegung des Antriebsritzels 21 erfolgt. Das Einspuren des Antriebsritzels 21 in den Zahnkranz 6 bei einer Zahn-auf-Zahn-Stellung wird dann dadurch ermöglicht, daß der Anker 25 des Starters 3b durch den über die Steuervorrichtung 2b bereitgestellten Relaisstrom Iᵣ₃ während den Zeitabschnitten 40 und 41 mit verminderter Drehzahl dreht. Nachdem das Antriebsritzel 21 vollständig mit dem Zahnkranz 6 in Eingriff gebracht ist und dabei der Relaisanker 8 vollständig in die Einzugswicklung 9b hineingezogen ist, wird die Kontaktbrücke 10 -über die gestrichelt dargestellte mechanische Verbindung zum Einrückrelais 7- geschlossen. Mit dem Schließen der Kontaktbrücke 10 beginnt der dritte Zeitabschnitt 42. Dabei liegt über die Kontaktbrücke 10 die volle Batteriespannung an der Erregerwicklung 29 und der Ankerwicklung 27 an, so daß der Motorstrom Iₘ₃ auf seinen Nennwert ansteigen kann.

Durch den "fließenden" Motornennstrom im dritten Zeitabschnitt dreht das Antriebsritzel 21 mit der Drehzahl, die nötig ist, um eine hier nicht dargestellte Brennkraftmaschine über den Zahnkranz 6 anzudrehen.

Ist der Startvorgang beendet, wird das Antriebsritzel 21 durch den Rollenfreilauf in bekannter Weise ausgespurt. Hierbei werden, wie bereits erwähnt, die mechanischen Komponenten in ihre Ausgangslage zurückgeführt und der Relaisstrom und der Motorstrom abgeschaltet.

Das in Figur 7 dargestellte vierte Ausführungsbeispiel der Schaltungsanordnung unterscheidet sich in bezug auf das erste Ausführungsbeispiel nach Figur 1 durch eine erweiterte Steuervorrichtung 2c und einen abgewandelten Starter 3c.

Der Starter 3c weist hierbei einen Anschluß 38 auf, der ein Bypass zur Kontaktbrücke 10 in Verbindung mit dem zusätzlichen Ausgang 39 der Steuervorrichtung 2c bildet, wobei der Anschluß 38 Bestandteil der Kontaktbrücke 10 ist, so daß vorteilhafter Weise keine zusätzliche Klemme am Starter 3c notwendig ist. Der Ausgang 39 steht innerhalb der Steuervorrichtung 2c mit einer weiteren Ansteuerendstufe in Verbindung, die vom Ausgang, der das Einrückrelais 7 ansteuert, entkoppelt ist.

Die daraus resultierende Funktionsweise der Andrehvorrichtung 1c ergibt sich in vorteilhafter Weise derart, daß durch Schließen des Startschalters 4 das Einrückrelais 7 bestromt wird, wodurch der Einrückvorgang des Antriebsritzels 21 in den Zahnradkranz 6 eingeleitet wird. Mittels der zusätzlichen Ansteuerendstufe der Steuervorrichtung 2c werden die Erregerwicklung 29 sowie die Ankerwicklungen 27 mit Strom versorgt. Der über die zusätzliche Ansteuerendstufe am Ausgang 39 der Steuervorrichtung 2c bereitgestellte Motorstrom Iₘ₄ ruft eine Drehbewegung des Ankers 25 mit verminderter Drehzahl hervor.

In Figur 8 ist ein solcher Stromverlauf des Motorstroms Iₘ₄ dargestellt. Es zeigt sich, daß während des ersten Zeitabschnitts 40 das Einrückrelais 7 in bekannter Weise bestromt wird, der Startermotor dagegen ausgeschaltet bleibt. Erst während des zweiten Zeitabschnitts 41, während das Einrückrelais 7 mit verminderter Leistung betrieben wird, wird durch die Steuervorrichtung 2c ein geringer Motorstrom Iₘ₄ bereitgestellt. Nachdem das Antriebsritzel 21 in Eingriff mit dem Zahnkranz 6 steht, wird zu Beginn des dritten Zeitabschnitts 42 der Motorstrom Iₘ₄ durch Schließen der Kontaktbrücke 10 erhöht, so daß der Anker 25 mit Nenndrehzahl dreht, wobei das auf der Rotorwelle 22 angebrachte Antriebsritzel 21 den Zahnkranz 6 mit der Rotordrehzahl antreibt.

Ist der Startvorgang abgeschlossen, wird das Antriebsritzel 21 in bekannter Weise aus dem Zahnkranz 6 ausgespurt, weiterhin bewegen sich alle mechanischen Komponenten in ihre Ausgangslage zurück, wobei der Relaisstrom und der Motorstrom abgeschaltet werden.

Es wird deutlich, daß die Schaltungsanordnung im vierten Ausführungsbeispiel nicht nur eine zeitliche Entkopplung von Axial- und Drehbewegung des Antriebsritzels 21, sondern auch eine kräftemäßige Entkopplung ermöglicht.

Es ist dadurch in vorteilhafter Weise möglich, eine hohe Axialkraft mittels des Einrückrelais 7 zum Einrücken des Antriebsritzels 21 in den Zahnkranz 6 aufzubringen, und gleichzeitig das Antriebsdrehmoment des Ankers 25 durch eine Reduzierung des Motorstroms Iₘ₄ zu verringern. Es ist dadurch möglich, den Verschleiß zwischen Antriebsritzel 21 und Zahnkranz 6 auf ein Minimum zu reduzieren.

Zusammenfassend ist festzustellen, daß sich das erste und das zweite Ausführungsbeispiel nur durch die abweichende Strombereitstellung unterscheiden, wobei die Relaisspannung im ersten Ausführungsbeispiel pulsweitenmoduliert und im zweiten Ausführungsbeispiel der Relaisstrom über einen Zweipunkt-Regler beeinflußbar ist.

Für das dritte und vierte Ausführungsbeispiel ist jeweils eine abgewandelte Ausführungsform des Starters vorgesehen. Zusätzlich unterscheiden sich die Steuervorrichtung 2b und 2c voneinander. Die Steuervorrichtung 2b zeichnet sich durch eine gesteigerte Stromtragfähigkeit der Ansteuerendstufe aus, wohingegen die Steuervorrichtung 2b eine zusätzliche Ansteuerendstufe für die Stromversorgung des Startermotors aufweist.

Ausdrücklich sei aber darauf hingewiesen, daß die Steuervorrichtungen im dritten und vierten Ausführungsbeispiel entweder eine pulsweitenmodulierte Relaisspannung oder einen über einen Zweipunkt-Regler beeinflußbaren Strom bereitstellen. Für das vierte Ausführungsbeispiel ist auch eine Kombination der beiden bereitgestellten Stromvarianten denkbar.

Weiterhin ist eine Einrichtung denkbar, die den Relais und/oder Motorstrom zustandsabhängig regelt oder steuert. Solche Zustandsgrößen können beispielsweise die Einrückrelaistemperatur oder die Temperatur der Ankerwicklung sein.

Die vier angeführten Ausführungsbeispiele können eine hier nicht dargestellte Verzögerungsschaltung beinhalten. Diese Verzögerungsschaltung ermöglicht es, nach einem Fehlstart der Brennkraftmaschine die Andrehvorrichtung zu blockieren, so daß vor einem weiteren Startvorgang gewährleistet ist, daß sich das Antriebsritzel 21 und der Zahnkranz 6 in keiner Drehbewegung mehr befinden.

Nach alledem ist erkennbar, daß die erfindungsgemäße Schaltungsanordnung dazu geeignet ist, den Verschleiß am Antriebsritzel 21 und Zahnkranz 6 zu minimieren, wodurch sich eine Lebensdauerverlängerung der Andrehvorrichtung um ein 5- bis 10-faches ergibt. Gleichzeitig ermöglicht die Schaltungsanordnung eine Geräuschreduzierung beim Einspuren des Antriebsritzels 21 in den Zahnkranz 6, da ein "Ratschen" verhindert wird.

Ein wesentlicher Vorteil der erfindungsgemäßen Schaltungsanordnung ergibt sich daraus, daß keine wesentlichen mechanischen Änderungen am Starter erfolgen müssen.

## Patentansprüche

1. Schaltungsanordnung für ein zwei Zahnräder in Eingriff bringendes Einrückrelais einer Andrehvorrichtung einer Brennkraftmaschine, mit einem Schaltelement, das einen Relaisstrom nach einem ersten Zeitabschnitt (40) vor dem Ineingriffbringen der beiden Zahnräder auf einen bestimmten Stromwert während eines zweiten Zeitabschnitts (41) absenkt, **dadurch gekennzeichnet, daß** das Schaltelement eine Steuer- und Regelvorrichtung (2) ist, die in einem dritten Zeitabschnitt (42) den Relaisstrom (Iᵣ) auf einen vorbestimmten Wert erhöht, wobei der dritte Zeitabschnitt (42) beginnt, wenn das eine Zahnrad das andere erreicht.

2. Schaltungsanordnung nach Anspruch 1, **dadurch gekennzeichnet, daß** die Steuer- und Regelvorrichtung (2) einen Strcmsensor (33) umfaßt, der den Relaisstrom erfaßt.

3. Schaltungsanordnung nach Anspruch 2, **dadurch gekennzeichnet, daß** die Steuer- und Regelvorrichtung (2) abhängig von einem Meßsignal des Stromsensors (33) den Relaisstrom regelt, vorzugsweise mittels eines Zweipunkt-Reglers (37).

4. Schaltungsanordnung nach einem der vorhergehenden Ansprüche, **dadurch gekennzeichnet, daß** das Einrückrelais (7) in Serie mit einer Anker- und/oder Erregerwicklung (27,29) eines Andrehmotors (51) geschaltet ist, der zumindest im zweiten und/oder dritten Zeitabschnitt (42) durch den Relaisstrcm mit geringer Leistung aktiviert wird.

5. Schaltungsanordnung nach einem der vorhergehenden Ansprüche, **dadurch gekennzeichnet, daß** die Steuer- und Regelvorrichtung (2) so ausgebildet ist, daß sie einen Andrehmotor (51) zumindest im zweiten und/oder dritten Zeitabschnitt (41,42) aktiviert.

6. Schaltungsanordnung nach einem der vorhergehenden Ansprüche, **dadurch gekennzeichnet, daß** ein von der Steuer- und Regelvorrichtung (2) an das Einrückrelais (7) geführtes Ansteuersignal pulsweitenmoduliert ist.

7. Schaltungsanordnung nach Anspruch 6, **dadurch gekennzeichnet, daß** die Absenkung des Relaisstroms durch Änderung eines Tastverhältnisses des Ansteuersignals erfolgt.

8. Schaltungsanordnung nach der. Ansprücher, 1 bis 3, **dadurch gekennzeichnet, daß** eine Einspurvorrichtung vorgesehen ist, die zumindest im zweiten oder dritten Zeitabschnitt (41,42) eines der beiden Zahnräder mit geringer Geschwindigkeit relativ zueinander dreht.

9. Schaltungsanordnung nach einem der vorhergehenden Ansprüche, **dadurch gekennzeichnet, daß** die Steuer- und Regelvorrichtung (2) ein Zeitglied umfaßt, das einen Neustart der Andrehvorrichtung (1) vor Ablauf einer vorgegebenen Zeit nach einem letzten Start unterbindet.

10. Schaltungsanordnung nach einem der vorhergehenden Ansprüche, **dadurch gekennzeichnet, daß** die Steuer- und Regelvorrichtung (2) abhängig von bestimmten Zustandsgrößen den Relaisstrom regelt.

## Claims

1. Circuit arrangement for an engagement relay, which causes two gear wheels to engage, in a starting apparatus of an internal combustion engine, having a switching element which, after a first time interval (40) before the two gear wheels are engaged, reduces a relay current to a specific current level during a second time interval (41), **characterized in that** the switching element is a control and regulating apparatus (2) which, in a third time interval (42), increases the relay current (Iᵣ) to a predetermined level, the third time interval (42) starting when one gear wheel reaches the other.

2. Circuit arrangement according to Claim 1, **characterized in that** the control and regulating apparatus (2) comprises a current sensor (33) which detects the relay current.

3. Circuit arrangement according to Claim 2, **characterized in that** the control and regulating apparatus (2) regulates the relay current as a function of a measurement signal from the current sensor (33), preferably by means of a two-point regulator (37).

4. Circuit arrangement according to one of the preceding claims, **characterized in that** the engagement relay (7) is connected in series with an armature and/or field winding (27, 29) of a starter motor (51) which is activated by the relay current at a low power level, at least in the second and/or third time interval (42).

5. Circuit arrangement according to one of the preceding claims, **characterized in that** the control and regulating apparatus (2) is designed such that it activates a starter motor (51) at least in the second and/or third time interval (41, 42).

6. Circuit arrangement according to one of the preceding claims, **characterized in that** an actuation signal which is passed from the control and regulating apparatus (2) to the engagement relay (7) is pulse-width modulated.

7. Circuit arrangement according to Claim 6, **characterized in that** the relay current is reduced by varying the duty ratio of the actuating signal.

8. Circuit arrangement according to Claims 1 to 3, **characterized in that** an alignment apparatus is provided which, at least in the second or third time interval (41, 42) rotates one of the two gear wheels relative to the other at low speed.

9. Circuit arrangement according to one of the preceding claims, **characterized in that** the control and regulating apparatus (2) comprises a timer which prevents the starting apparatus (1) from being restarted within a predetermined time after a most recent start.

10. Circuit arrangement according to one of the preceding claims, **characterized in that** the control and regulating apparatus (2) regulates the relay current as a function of specific state variables.

## Revendications

1. Circuit pour un relais d'enclenchement mettant en prise deux pignons dentés d'un dispositif de démarrage dans un moteur à combustion interne, comprenant un contacteur de démarreur qui, après une première période (40) précédant l'engrènement des deux pignons dentés, abaisse le courant traversant le relais à une certaine intensité, au cours d'une seconde période (41),
**caractérisé en ce que**
le contacteur est un dispositif de commande et de régulation (2) qui, dans une troisième période (42), augmente le courant (Iᵣ) du relais à une valeur prédéterminée,
la troisième période (42) commençant lorsqu'un pignon atteint l'autre pignon.

2. Circuit selon la revendication 1,
**caractérisé en ce que**
le dispositif de commande et de régulation (2) comprend un détecteur de courant (33) pour détecter le courant dans le relais.

3. Circuit selon la revendication 2,
**caractérisé en ce que**
le dispositif de commande et de régulation (2) régule le courant du relais en fonction d'un signal de mesure du détecteur de courant (33), de préférence à l'aide d'un régulateur à deux points (37).

4. Circuit selon l'une quelconque des revendications précédentes,
**caractérisé en ce que**
le relais d'enclenchement (7) est branché en série avec un enroulement d'induit et/ou d'excitation (27, 29) d'un moteur de démarreur (51), et qui au moins dans la seconde et/ou la troisième période (42), est activé par le courant du relais avec une puissance plus faible.

5. Circuit selon l'une quelconque des revendications précédentes,
**caractérisé en ce que**
le dispositif de commande et de régulation (2) est conçu pour activer un moteur de démarreur (51) au moins dans la seconde et/ou la troisième période (41, 42).

6. Circuit selon l'une quelconque des revendications précédentes,
**caractérisé en ce qu'**
un signal de commande transmis par le dispositif de commande et de régulation (2) au relais d'enclenchement (7) est un signal à largeur d'impulsion modulée.

7. Circuit selon la revendication 6,
**caractérisé en ce que**
l'abaissement du courant du relais résulte d'une modification du taux d'impulsions du signal de commande.

8. Circuit selon l'une quelconque des revendications 1 à 3,
**caractérisé par**
un dispositif d'engrènement qui, au moins dans la seconde ou la troisième période (41, 42), fait tourner l'un des deux pignons à une vitesse relative plus faible que l'autre.

9. Circuit selon l'une quelconque des revendications précédentes,
**caractérisé en ce que**
le dispositif de commande et de régulation (2) comporte un élément de temporisation qui interdit une nouvelle mise en route du dispositif de démarrage (1) avant la fin d'une durée prédéterminée à la suite du dernier démarrage.

10. Circuit selon l'une quelconque des revendications précédentes,
**caractérisé en ce que**
le dispositif de commande et de régulation (2) régule le courant du relais selon certaines grandeurs d'état.
